# FASCICULE DE BREVET EUROPEEN

(11) **EP 2 427 077 B1**
(45) Date de publication et mention de la délivrance du brevet: **06.03.2013**
(21) Numéro de dépôt: 10719609.9
(22) Date de dépôt: 28.04.2010
(51) Int. Cl.: A44B 5/00

(54) **BOUTON DE MANCHETTE**
MANSCHETTENKNOPF
CUFFLINK

(30) Priorité: 05.05.2009 CH 7032009
(43) Date de publication de la demande: 14.03.2012
(73) Titulaire: Montres Romain Gauthier SA, 1347 Le Sentier (CH)
(72) Inventeur: GAUTHIER, Romain, CH-1348 Le Brassus (CH); CICIULLA, Thomas, CH-1317 Orny (CH)
(74) Mandataire: reuteler & cie SA
(86) Numéro de dépôt international: PCT/IB2010/051865
(87) Numéro de publication internationale: WO 2010/128434

(56) Documents cités:
- GB-A- 601 181
- US-A- 324 302
- US-A- 327 906

## Description

La présente invention concerne un bouton pour vêtement avec un fermoir actionnable, tel qu'un bouton de manchette.

Un bouton de manchette est un accessoire de mode qui permet de fermer la manche d'une chemise lorsque celle-ci ne comporte que des fentes sur le poignet. La plupart des boutons de manchette connus comprend une partie de tête décorative, une partie de broche, et à l'autre extrémité une partie de fermoir sous forme d'un bras pivotant d'une position alignée avec la broche afin de pouvoir insérer la broche à travers les fentes à une position orthogonale à cette dernière pour ancrer la broche à la manche. Un système de ressort et de positionnement bi-stable permet de maintenir le bras du système fermoir dans des positions "verrouillées" et "déverrouillées". La rotation manuelle du bras de fermoir est difficile à réaliser, l'utilisateur n'ayant qu'une main à disposition pour le verrouillage et le déverrouillage. Entre outre, il peut arriver que le bouton de manchette se décroche si le fermoir s'accroche à un objet involontairement ou qu'une extrémité du bras se trouve dans la fente du vêtement permettant la rotation en position déverrouillée du fermoir.

Afin de faciliter l'enfilement des boutons à travers des fentes de vêtement, d'autres solutions avec des fermoirs à ressort ont été divulguées telles que décrites dans les brevets US 407,643, US 1,621,570, US 5,412,848, US324302, US476362, US327906, DE13925, DE 27443, et DE 69517.

Les divers systèmes à ressort proposés sont toujours assez difficiles à manipuler, à enfiler et à enlever avec une main et/ou peuvent toujours assez facilement être déverrouillés par inadvertance.

Un but de l'invention est de réaliser un bouton pour vêtement qui est facile à enfiler et à verrouiller, et qui est difficile à décrocher par inadvertance. Il est avantageux de fournir un bouton pour vêtement qui est facile à enlever.

Il est avantageux de fournir un bouton pour vêtement avec un système fermoir robuste, facile à verrouiller et à déverrouiller et qui est compact.

Le bouton pour vêtement peut notamment être un bouton de manchette.

Les objets de l'invention sont réalisés par le bouton pour vêtement selon la revendication 1.

Dans la présente, on décrit un bouton pour vêtement comprenant une partie de tête, avec une surface d'appui destinée à venir en appui contre un vêtement, une partie de broche destinée à être insérée à travers un trou ou une fente dans le vêtement, et une partie de fermoir avec au moins une languette pivotable destinée à verrouiller le bouton au vêtement. Le bouton comprend un actionneur avec un axe monté de manière glissante dans un boîtier du bouton, l'actionneur comprenant un bouton poussoir à une extrémité, et un bras d'actionnement vers l'autre extrémité engageant une partie d'actionnement d'une languette pivotante de la partie de fermoir. Le déplacement de l'actionneur fait pivoter la languette d'une position alignée avec la partie de broche ("position déverrouillée") à une position verrouillée lorsque le bouton poussoir est appuyé.

Le mécanisme de verrouillage-déverrouillage comprend au moins un bras de verrouillage avec un doigt de verrouillage configuré pour engager un élément de verrouillage complémentaire sur l'axe de l'actionneur lorsque la languette de la partie de fermoir est dans la position verrouillée. Le mécanisme peut comporter un bouton poussoir s'étendant à travers une paroi latérale du boîtier avec un ressort poussant le bras de verrouillage dans la position verrouillée. De préférence, le mécanisme de verrouillage-déverrouillage comprend deux bras de verrouillage disposé de part et d'autre de l'axe de l'actionneur, les boutons poussoirs étant accessibles des côtés opposés de la paroi latérale, configurés pour être pincés entre l'index et le pouce d'un utilisateur pour le déverrouillage et l'enlèvement du bouton pour vêtement. Le déverrouillage est donc automatique et résulte d'une prise naturelle du bouton par l'utilisateur.

Avantageusement, le bouton pour vêtement selon l'invention peut-être enfilé et enlevé très facilement, notamment avec une seule main.

Le mécanisme de verrouillage-déverrouillage peut avantageusement avoir des dents ou protubérances sur les doigts de verrouillage pour réaliser un seuil de résistance contre le déverrouillage involontaire.

De préférence la partie de fermoir comprend une paire de languettes pivotant en sens opposé autour d'un pivot commun. Les languettes comprennent chacune une partie d'actionnement disposée de manière décalée à un côté latéral de la languette de sorte à ce que les parties d'actionnement de la paire de languettes se chevauchent.

L'extrémité d'actionnement de l'actionneur comprend des éléments de came, par exemple sous forme de protubérances, coopérant avec des éléments de came, par exemple sous forme de fentes, sur l'extension d'actionnement des languettes respectives.

D'autres buts et aspects avantageux de l'invention ressortiront des revendications, de la description détaillée d'une forme d'exécution ci-après et des dessins annexés, dans lesquels :
la figure 1a est une vue en perspective d'un bouton pour vêtement selon une forme d'exécution de l'invention, avec le fermoir en position déverrouillée (prêt à être enfilé) ;
la figure 1b est une vue en perspective de la forme d'exécution selon la figure 1 a, mais avec le fermoir en position verrouillée ;
la figure 2 est une vue en perspective éclatée de la forme d'exécution selon les figures 1a, 1b ;
la figure 3a est une vue plan en coupe d'une forme d'exécution d'un bouton selon l'invention, avec le fermoir en position déverrouillée ;
la figure 3b est une vue en coupe similaire à la figure 3a mais avec le fermoir en position verrouillée ;
la figure 4 est une vue en détail d'une partie d'un mécanisme de verrouillage-déverrouillage du fermoir.

Faisant références aux figures, un bouton pour vêtement 1 comprend une partie de tête 2, une partie de broche 3, et une partie de fermoir 4. La partie de tête comprend une surface d'appui 12 destinée à être placée contre une surface d'un vêtement, et à son opposé une surface supérieure ou d'exposition 10 qui peut être décorative ou munie d'un élément décoratif. La partie de broche 3 réalise la connexion entre la partie de tête 2 et la partie de fermoir 4 et est destinée à traverser un trou ou une fente dans une ou plusieurs couches d'un vêtement, alors que la partie de fermoir est destinée à engager l'autre côté de la couche ou des couches du vêtement pour qu'il soit tenu entre la partie de fermoir et la surface d'appui de la partie de tête.

Le bouton pour vêtement comprend un boîtier 5, un actionneur 6, et un mécanisme de verrouillage-déverrouillage 7.

Le boîtier 5 comprend, dans la forme d'exécution illustrée, au moins deux parties séparées - un carter supérieur 24 et un carter inférieur 26 - qui permettent l'assemblage de composants de l'actionneur et du mécanisme de verrouillage-déverrouillage à l'intérieur du boîtier. La paroi supérieure 28 du boîtier peut intégralement comprendre ou former la surface d'exposition décorative 10, ou peut être agencée de manière à pouvoir fixer ou assembler un élément décoratif, tel qu'un disque décoratif, un bijou ou autre élément décoratif sur la surface d'exposition. La paroi latérale 30 du boîtier comprend des passages 33 à travers la paroi latérale pour permettre le positionnement, le guidage et l'accès à des boutons poussoirs 66 du mécanisme de verrouillage-déverrouillage 7. La paroi latérale 30 peut comprendre des inserts annulaires 32 permettant l'assemblage et la rétention des boutons poussoirs dans le boîtier. Les inserts peuvent aussi comprendre des surfaces de guidage 35, par exemple sous forme d'une cavité cylindrique pour guidage en glissement linéaire des boutons poussoirs. Le boîtier comprend une paroi inférieure 34 opposée aux parois supérieures et formant la surface d'appui 12. Le boîtier comprend en outre une paroi de broche 36 formant un tube de guidage d'un axe 38 de l'actionneur 6 monté de manière glissante dans la paroi de la broche.

A l'extrémité de la paroi de broche 36 du boîtier 5 est disposée la partie de fermoir 4 comprenant une ou plusieurs languettes 14 montées de manière pivotante au boîtier. Les languettes 14 sont montées sur un pivot 22 sous forme d'un axe cylindrique fixé à ses extrémités à la paroi de broche 36 et traversant l'intérieur du tube formé par la paroi de broche. Chaque languette 14 comprend donc un passage formant un palier de pivot 16, et s'étendant de là, un bras de fermoir 20. Le bras fermoir peut être pivoté d'une position essentiellement alignée avec l'axe 38 de l'actionneur 6 et du passage central de la paroi de broche 36, tel qu'illustré dans les figures 1a et 3a (position déverrouillée) à une position essentiellement orthogonale à cette première position, tel qu'illustré dans les figures 1b et 3b (position verrouillée). La languette 14 comprend aussi une partie d'actionnement 21 sous forme d'une extension s'étendant du pivot 22 dans le sens opposé au bras de fermoir, cette partie d'actionnement comprenant une came 18. La came 18 peut par exemple être sous forme d'une fente, engageant une came complémentaire 46, par exemple sous forme d'un axe cylindrique, de l'actionneur 6. Les extensions 21 sont disposées de manière décalée vers un côté latéral du bras de fermoir de sorte à ce que les parties d'actionnement de la paire de languettes se chevauchent et peuvent pivoter l'une par rapport à l'autre autour du pivot 22.

L'actionneur 6 comprend un axe central 38 qui peut être fait en une ou plusieurs parties, un ressort de rappel 48 pour repousser l'axe d'une position de verrouillage tel qu'illustré dans la figure 3b à une position déverrouillée tel qu'illustré dans la figure 3a, et un bouton poussoir 52 s'étendant à travers la paroi supérieure 28 du boîtier pour être accessible depuis la surface d'exposition 10. Des joints d'étanchéité 50, 58, par exemple sous forme de O-rings, entre l'axe 38 et des surfaces de guidage 37a, 37b correspondant à l'intérieur du boîtier pour le guidage de l'axe en déplacement linéaire dans une direction axiale A à l'intérieur du boîtier

L'axe 38 de l'actionneur comprend un élément de verrouillage 40 présentant une ou plusieurs épaules de verrouillage coopérant avec un ou plusieurs doigts 62 de verrouillage du mécanisme de verrouillage-déverrouillage 7. Le doigt de verrouillage 62 sur les bras de verrouillage 60, et l'élément de verrouillage 40 sur l'axe 38 de l'actionneur 6 peuvent avantageusement comprendre des surfaces obliques 67a, 67b formant des surfaces de cames pour actionner le déplacement linéaire des bras 60 l'un vers l'autre (dans la direction P) lorsque l'actionneur est poussé de la position déverrouillée vers sa position verrouillée.

L'actionneur 6 comprend en outre une extrémité d'actionnement 42 comprenant des bras d'actionnement 44 munis des cames 46 (par exemple sous forme de protubérances) engagées avec les cames 18 (par exemple sous forme de fentes), des languettes. Ainsi, quand l'axe d'actionnement est déplacé d'une position déverrouillée, correspondant à une position haute tel qu'illustré dans les figures 1a, 3a, à une position verrouillée, correspondant à une position basse tel qu'illustré dans les figures 1b, 3b, les cames 46 à l'extrémité de l'actionneur engagées dans les cames 18 des languettes font pivoter les languettes autour du pivot 22 de la position déverrouillée à la position verrouillée. Les cames coopérant 18, 46 pourront avoir d'autres formes et d'autres configurations, par exemple les languettes pourront être munies d'une came sous forme de protubérance qui est engagée dans une came sous forme de fente dans les bras d'actionnement de l'actionneur.

Le mécanisme de verrouillage-déverrouillage 7 comprend des bras de verrouillage 60 solidaires des boutons poussoirs 66 qui s'étendent à travers les parois latérales du boîtier, et des ressorts 64 poussant les bras de verrouillage dans leur position de verrouillage où le doigt de verrouillage 62 sur les bras de verrouillage engage l'élément de verrouillage complémentaire 40 sur l'axe 38 de l'actionneur 6. Les épaules de verrouillage 63, 41 peuvent avoir des formes complémentaires, par exemple sous forme de protubérances 65a, 65b ou de dents qui s'engagent dans la position verrouillée, tel qu'illustré dans la figure 4. Ceci est pour créer une résistance par obstacle contre le déverrouillage du mécanisme, notamment pour agir comme un frein contre un déverrouillage par inadvertance lorsque l'on appuie de manière involontaire sur un des boutons poussoirs 66. Seule une certaine force d'appui sur les deux boutons poussoirs permet de déverrouiller les languettes et de les faire pivoter en position déverrouillée tel qu'illustré dans les figures 1 a et 3a.

Il est possible de n'avoir qu'un seul bras de verrouillage pour verrouiller l'axe, toutefois une paire de bras de verrouillage offre une sécurité de fermeture supplémentaire et un actionnement naturel pour l'utilisateur qui pincera les boutons de part et d'autre avec le pouce et l'index pour rétracter le bouton du vêtement.

Dans la forme d'exécution illustrée, les bras de verrouillage se chevauchent et sont disposés de part et d'autre de l'axe central 38 afin de permettre au doigt de verrouillage 62 de s'éloigner de l'élément de verrouillage 40 sur l'actionneur lorsque le bouton poussoir 66 est appuyé en direction P de l'axe 38. Les bras de verrouillage et les boutons poussoirs 66 peuvent être munis de joints d'étanchéité 70, par exemple sous forme d'O-rings en appui contre des surfaces de guidage 35 sous forme de cavités cylindriques dans la paroi latérale 30 du boîtier, notamment dans l'insert annulaire 32.

Les divers joints d'étanchéité permettent de fermer hermétiquement le boîtier et d'éviter l'encrassement du mécanisme d'actionnement et de verrouillage-déverrouillage. Des joints d'étanchéité 25a, 25b peuvent être prévus entre les diverses parties de boîtier 24, 26, 32 aux interfaces afin de rendre étanche l'intérieur du boîtier. Les joints 50, 70 sur les éléments mobiles servent également à fournir un guidage avec un freinage du déplacement des composants, c'est-à-dire avec un effet d'amortissement du déplacement des composants afin de réaliser des déplacements doux et sans à-coups.

Les boutons de poussoirs 66 peuvent être munis de coiffe 68, 56 décoratives ou simplement fonctionnelles. La coiffe 56 du bouton poussoir 52 du système d'actionnement peut être solidaire d'un disque décoratif ou autre élément décoratif formant l'élément visuel et décoratif du bouton, par exemple d'un bouton de manchette. Alternativement, la coiffe 56 du bouton poussoir 52 peut faire partie d'un élément décoratif sur la surface décorative 10, étant configurée pour être soit à fleur avec la surface décorative ou en légère dépression ou en légère projection par rapport à cette surface pour donner un effet décoratif selon les désirs du designer de la partie décorative du bouton.

La partie de fermoir peut comporter une seule languette avec un seul bras ou une seule extension disposée de manière asymétrique par rapport à l'axe de la partie de broche 38. Il est également envisageable dans le cadre de l'invention d'avoir une languette pivotante avec un deuxième bras s'étendant de la partie d'actionnement 21, de forme symétrique ou asymétrique au bras 20 s'étendant de l'autre côté du pivot 22. Dans une telle forme d'exécution, lorsque le bouton est en position déverrouillée, un des bras est donc disposé aligné et adjacent à la partie de broche 3 du bouton.

Le ressort de l'actionneur peut être un ressort à boudin tel qu'illustré dans les figures, ou peut être de tout autre type de ressort ou de système élastique appliquant une force de rappel sur l'actionneur vers la position déverrouillée. Ce ressort peut par exemple être un ressort circulaire ou à spirale autour du pivot 22 appliquant une force de rotation sur le ou les languettes 14. Les ressorts du mécanisme verrouillage-déverrouillage peuvent être des ressorts à boudin tels qu'illustrés dans les figures, mais peut également comporter d'autres types de ressort appliquant une force élastique sur les boutons 66 dans la position verrouillée. Le ressort peut être disposé entre deux parties des bras de verrouillage (c'est-à-dire directement entre eux) plutôt qu'entre chaque bras de verrouillage et le boîtier.

Dans la forme d'exécution illustrée, le mécanisme de verrouillage-déverrouillage effectue un déplacement linéaire, toutefois il est également envisageable dans le cadre de l'invention d'avoir des bras pivotants ou guidés sur un rail ou dans une cavité non droite afin d'effectuer un mouvement de rotation avec ou sans translation pour dégager le doigt de verrouillage de l'élément de verrouillage se trouvant sur l'actionneur.

### Liste d'éléments référencés dans les figures

1 bouton pour vêtements
   2 partie de tête
      10 surface (décorative) d'exposition
      12 surface d'appui
   3 partie de broche
   4 partie de fermoir
      14 languettes
         16 palier de pivot
         18 came (p.ex sous forme de fente)
         20 bras de fermoir
         21 partie d'actionnement
      22 pivot
   5 boîtier
      24 carter supérieur
         37a surface (cavité) de guidage
      26 carter inférieur
      25a, 25b joints d'étanchéité

      28 paroi supérieure
      30 paroi latérale
         32 insert annulaire (de guidage et d'arrêt de bouton)
            33 passages
            35 surface de guidage
      34 paroi inférieure
      36 paroi de broche (tube de guidage d'axe)
         37b surface (cavité) de guidage
   6 actionneur
      38 axe
         40 élément de verrouillage
            41 épaule de verrouillage
            65b protubérance
            67b surface oblique (de came)
            42 extrémité d'actionnement
               44a, 44b bras d'actionnement
                  46 came (p.ex. sous forme d'un axe cylindrique)
      48 ressort de rappel
      50 joint
      52 bouton poussoir (pour l'engagement du fermoir)
         54 corps
         56 coiffe
      58 joints d'étanchéité
   7 mécanisme de verrouillage-déverrouillage
      60 bras de verrouillage
         62 doigt de verrouillage
            63 épaule de verrouillage
            65a protubérance
            67a surface oblique (de came)
      64 ressort
      66 bouton poussoir (pour le déverrouillage du fermoir)
         68 coiffe
      70 joint d'étanchéité

## Revendications

1. Bouton pour vêtement comprenant une partie de tête (2) avec une surface d'appui (12) destinée à venir en appui contre un vêtement, une partie de broche (3) destinée à être insérée à travers un trou ou une fente dans le vêtement, et une partie de fermoir (4) avec au moins une languette (14) pivotable destinée à verrouiller le bouton au vêtement, le bouton comprenant un actionneur (6) avec un axe (38) monté de manière glissante dans un boîtier (5) du bouton et comprenant un bouton poussoir (52) à une extrémité et un bras d'actionnement (44) vers l'autre extrémité engageant une partie d'actionnement (21) de la languette (14) pour pivoter la languette d'une position déverrouillée à une position verrouillée lorsque le bouton poussoir (52) est appuyé, **caractérisé en ce qu'**il comporte un mécanisme de verrouillage-déverrouillage (7) comprenant au moins un bras de verrouillage (60) avec un doigt de verrouillage (62) configuré pour engager un élément de verrouillage (40) complémentaire sur l'axe (38) de l'actionneur (6) lorsque la languette (14) de la partie de fermoir (4) est dans la position verrouillée.

2. Bouton pour vêtement selon la revendication précédente, **caractérisé en ce que** le mécanisme de verrouillage-déverouillage comprend un ressort (64) et un bouton poussoir (66), le bouton poussoir s'étendant à travers une paroi latérale (30) du boîtier (5), le ressort poussant le bras de verrouillage (60) dans une position verrouillée.

3. Bouton pour vêtement selon la revendication précédente, **caractérisé en ce que** le mécanisme de verrouillage-déverrouillage comprend deux bras de verrouillage (60), chacun avec un bouton poussoir, disposé de part et d'autre de l'axe (38) de l'actionneur (6), les boutons poussoirs étant accessibles des côtés opposés de la paroi latérale (30).

4. Bouton pour vêtement selon l'une des revendications précédentes, **caractérisé en ce que** l'élément de verrouillage (40) et le doigt de verrouillage (62) de l'axe (38) de l'actionneur respectivement du bras de verrouillage (60) du mécanisme de verrouillage-déverrouillage comprennent des dents ou protubérances (41, 63) inter-engagées formant un seuil de résistance contre le déverrouillage involontaire.

5. Bouton pour vêtement selon l'une des revendications précédentes, **caractérisé en ce que** la partie de fermoir (4) comprend une paire de languettes (14) pivotant en sens opposé.

6. Bouton pour vêtement selon la revendication précédente, **caractérisé en ce que** la paire de languettes pivote autour d'un pivot (22) sous forme d'un axe commun, l'axe étant fixé à ses extrémités au boîtier (5).

7. Bouton pour vêtement selon la revendication précédente, **caractérisé en ce que** les languettes comprennent chacune une partie d'actionnement (21) disposée de manière décalée à un côté latéral de la languette de sorte à ce que les parties d'actionnement de la paire de languettes se chevauchent.

8. Bouton pour vêtement selon l'une des revendications précédentes, **caractérisé en ce que** l'extrémité d'actionnement (42) de l'actionneur (6) comprend une paire de bras d'actionnement (44), chacun avec un élément de came (46) coopérant respectivement avec un élément de came (18) sur l'extension d'actionnement des languettes respectives.

9. Bouton pour vêtement selon la revendication précédente, **caractérisé en ce que** la came (18) sur la languette (14) est sous forme d'une fente et la came (46) de l'actionneur (6) est sous forme d'une protubérance engagée dans la fente.

10. Bouton pour vêtement selon l'une des revendications précédentes, **caractérisé en ce que** l'actionneur (6) et les boutons poussoir (66) du mécanisme de verrouillage-déverrouillage comprennent des joints (70) rendant étanche l'intérieur du boîtier (5).

## Claims

1. A cufflink comprising a head portion (2) with a bearing surface (12) for bearing against a garment, a pin portion (3) to be inserted through a hole or a slot of the garment, and a clasp portion (4) with at least one pivotable tab (14) for locking the cufflink onto the garment, the cufflink comprising an actuator (6) with a shaft (38) slidably mounted in a housing (5) and comprising a push button (52) at one end and an actuation arm (44) at the other end which is inserted into an actuation portion (21) of the tab (14) so as to pivot the tab from an unlocked position into a locked position when the push button (52) is pressed, **characterised in that** the cufflink comprises a locking-unlocking mechanism (7) comprising at least one locking arm (60) with a locking finger (62) configured to engage a complementary locking element (40) on the shaft (38) of the actuator (6) when the tab (14) of the clasp portion (4) is in the locked position.

2. The cufflink according to the preceding claim, **characterised in that** the locking-unlocking mechanism comprises a spring (64) and a push button (66), the push button extending through a side wall (30) of the housing (5), the spring pushing the locking arm (60) into a locked position.

3. The cufflink according to the preceding claim, **characterised in that** the locking-unlocking mechanism comprises two locking arms (60), each with push buttons arranged on either side of the shaft (38) of the actuator (6), wherein the push buttons can be accessed from the opposite sides of the side wall (30).

4. The cufflink according to any one of the preceding claims, **characterised in that** the locking element (40) and the locking finger (62) of the shaft (38) of the actuator respectively of the locking arm (60) of the locking-unlocking mechanism comprise teeth or inter-engaged protuberances (41, 63) forming a resistance threshold against unintentional unlocking.

5. The cufflink according to any one of the preceding claims, **characterised in that** the clasp portion (4) comprises a pair of tabs (14) pivoting in the opposite direction.

6. The cufflink according to the preceding claim, **characterised in that** the pair of tabs pivots about a pivot (22) in the form of a common shaft, the shaft being fixed by its ends to the housing (5).

7. The cufflink according to the preceding claim, **characterised in that** the tabs comprise each an actuating part (21) disposed offset to a lateral side of the tab such that the actuating parts of the pair of tabs overlap.

8. The cufflink according to any one of the preceding claims, **characterised in that** the actuating end (42) of the actuator (6) comprises a pair of actuating arms (44), each with a cam element (46) cooperating respectively with a cam element (18) on the actuating extension of the respective tabs.

9. The cufflink according to the preceding claim, **characterised in that** the cam (18) on the tab (14) is in the form of a slot and the cam (46) of the actuator (6) is in the form of a protuberance engaged in the slot.

10. The cufflink according to any one of the preceding claims, **characterised in that** the actuator (6) and the push buttons (66) of the locking-unlocking mechanism comprise joints (70) sealing the interior of the housing (5).

## Patentansprüche

1. Knopf für Bekleidung, der einen Kopfteil (2) mit einer Abstützfläche (12), die dazu bestimmt ist, sich auf einem Bekleidungsstück abzustützen, einen Stiftteil (3), der dazu bestimmt ist, durch ein Loch oder einen Schlitz in das Bekleidungsstück eingesetzt zu sein, und einen Verschlussteil (4) mit mindestens einer schwenkbaren Zunge (14), die dazu bestimmt ist, den Knopf am Bekleidungsstück zu verriegeln, umfasst, wobei der Knopf einen Aktuator (6) mit einer Achse (38) umfasst, die gleitend in einem Gehäuse (5) des Knopfs montiert ist und einen Druckknopf (52) an einem Ende und einen Betätigungsarm (44) am anderen Ende umfasst, der einen Betätigungsabschnitt (21) der Zunge (14) betätigt, um die Zunge aus einer entriegelten Stellung in eine verriegelte Stellung zu schwenken, wenn der Druckknopf (52) gedrückt wird, **dadurch gekennzeichnet, dass** er einen Verriegelungs-Entriegelungs-Mechanismus (7) aufweist, der mindestens einen Verriegelungsarm (60) mit einem Verriegelungsfinger (62) umfasst, der konfiguriert ist, um ein komplementäres Verriegelungselement (40) auf der Achse (38) des Aktuators (6) zu ergreifen, wenn die Zunge (14) des Verschlussteils (4) in der verriegelten Stellung ist.

2. Knopf für Bekleidung nach vorangehendem Anspruch, **dadurch gekennzeichnet, dass** der Verriegelungs-Entriegelungs-Mechanismus eine Feder (64) und einen Druckknopf (66) umfasst, wobei sich der Druckknopf durch eine Seitenwand (30) des Gehäuses (5) erstreckt, wobei die Feder den Verriegelungsarm (60) in eine verriegelte Stellung drückt.

3. Knopf für Bekleidung nach vorangehendem Anspruch, **dadurch gekennzeichnet, dass** der Verriegelungs-Entriegelungs-Mechanismus zwei Verriegelungsarme (60) jeweils mit einem Druckknopf umfasst, der auf der einen und der anderen Seite der Achse (38) des Aktuators (6) angeordnet ist, wobei die Druckknöpfe von gegenüberliegenden Seiten der Seitenwand (30) zugänglich sind.

4. Knopf für Bekleidung nach einem der vorangehenden Ansprüche, **dadurch gekennzeichnet, dass** das Verriegelungselement (40) und der Verriegelungsfinger (62) der Achse (38) des Aktuators beziehungsweise des Verriegelungsarms (60) des Verriegelungs-Entriegelungs-Mechanismus ineinander eingreifende Zähne oder Vorsprünge (41, 63) umfassen, die eine Widerstandsschwelle gegen unbeabsichtigte Entriegelung bilden.

5. Knopf für Bekleidung nach einem der vorangehenden Ansprüche, **dadurch gekennzeichnet, dass** der Verschlussteil (4) ein in die entgegengesetzte Richtung schwenkendes Paar Zungen (14) umfasst.

6. Knopf für Bekleidung nach vorangehendem Anspruch, **dadurch gekennzeichnet, dass** das Zungenpaar um einen Stift (22) in Form einer gemeinsamen Achse schwenkt, wobei die Achse an ihren Enden am Gehäuse (5) befestigt ist.

7. Knopf für Bekleidung nach vorangehendem Anspruch, **dadurch gekennzeichnet, dass** die Zungen jeweils einen Betätigungsabschnitt (21) umfassen, der derart versetzt an einer seitlichen Seite der Zunge angeordnet ist, dass sich die Betätigungsabschnitte des Zungenpaars überlagern.

8. Knopf für Bekleidung nach einem der vorangehenden Ansprüche, **dadurch gekennzeichnet, dass** das Betätigungsende (42) des Aktuators (6) ein Paar Betätigungsarme (44) mit jeweils einem Nockenelement (46) umfasst, das jeweils mit einem Nockenelement (18) auf der Betätigungserweiterung der jeweiligen Zungen zusammenarbeitet.

9. Knopf für Bekleidung nach vorangehendem Anspruch, **dadurch gekennzeichnet, dass** der Nocken (18) auf der Zunge (14) die Form eines Schlitzes hat und der Nocken (46) des Aktuators (6) die Form eines Vorsprungs hat, der in den Schlitz eingreift.

10. Knopf für Bekleidung nach einem der vorangehenden Ansprüche, **dadurch gekennzeichnet, dass** der Aktuator (6) und die Druckknöpfe (66) des Verriegelungs-Entriegelungs-Mechanismus Dichtungen (70) umfassen, die den Innenraum des Gehäuses (5) abdichten.
